# EUROPÄISCHE PATENTSCHRIFT

(11) **EP 1 225 137 B1**
(45) Veröffentlichungstag und Bekanntmachung des Hinweises auf die Patenterteilung: **10.05.2006**
(21) Anmeldenummer: 01101058.4
(22) Anmeldetag: 18.01.2001
(51) Int. Cl.: B65F 1/10

(54) **Verfahren und System zum automatischen Betreiben eines Sammelcontainers**
Method and system for automatically operating a collecting container
Procédé et système de commande automatique d' un récipient collecteur

(43) Veröffentlichungstag der Anmeldung: 24.07.2002
(73) Patentinhaber: Alois Pöttinger Maschinenfabrik GmbH, A-4710 Grieskirchen (AT)
(72) Erfinder: Baldinger, Martin, Dipl.-Ing. Dr., 4722 Peuerbach (AT)
(74) Vertreter: Gossel, Hans K.

(56) Entgegenhaltungen:
- EP-A- 0 786 423
- EP-A- 0 876 970
- EP-A- 0 899 215

## Beschreibung

Die vorliegende Erfindung betrifft ein Verfahren gemäß dem Oberbegriff des Anspruchs 1 sowie ein System gemäß dem Oberbegriff des Anspruchs 11 zum automatischen Betreiben eines Sammelcontainers für Sammelgut wie Müll und dergleichen, der nur gegen Entgelt von registrierten Benutzern nutzbar ist.

Im Kontext der vorliegenden Anmeldung ist der Begriff "Sammelcontainer" breit zu verstehen. Er meint auch allgemein Sammelvorrichtungen wie Sammelschleusen, die z. B. in Hochhäusern zu finden sind und verschiedene Stockwerke über einen Einwurfschacht mit im Keller aufgestellten Behältnissen verbinden.

In jüngerer Zeit ist es bekannt geworden, den Einwurf von Müll in große Sammelcontainer, die in der Regel von Gemeinden als Betreibern an zentralen Sammelplätzen aufgestellt werden, nur mehr gegen entsprechendes Entgelt zu gestatten. Die Container sind verschlossen und können nur mit einer entsprechenden Zugangsberechtigung geöffnet werden. Um eine benutzergerechte Müllentsorgung zu erreichen, wird das jeweils eingeworfene Sammelgut gewogen, so daß ein der eingeworfenen Müllmenge entsprechendes Entgelt berechnet werden kann.

Aus der EP 0 788 984 A1 ist ein Sammelcontainer bekannt, der mittels einer Chipkarte geöffnet werden kann. Die Chipkarte wurde vorab von dem Containerbetreiber an den entsprechenden Benutzer ausgegeben. Die Chipkarte ist mit einem Guthaben aufgeladen und dient nach Art einer Telefonkarte der Bezahlung des Entgelts, das für die jeweils eingeworfene Müllmenge erhoben wird. Hierzu ist an dem Sammelcontainer eine Rechnereinrichtung sowie eine Lese-/Schreibeinheit vorgesehen, mit Hilfe derer Daten von der Chipkarte gelesen und auf diese geschrieben werden können, um das Abbuchen der Entsorgungsgebühr von der Chipkarte vornehmen zu können. Nachteilig ist hieran jedoch, daß das Wiederauffüllen des auf der Karte gespeicherten Guthabens für den jeweiligen Containerbetreiber relativ aufwendig ist und andererseits der Containerbenutzer nur die Sammelcontainer benutzen kann, die mit seiner Chipkarte kompatibel sind, d. h. von seinem einen Betreiber angeboten werden.

Aus der EP 0 642 106 B1 ist ein Müllsammelcontainer bekannt, der nur in Verbindung mit einem den jeweiligen Benutzer identifizierenden Schlüsselelement zu öffnen ist. Um dennoch Mißbrauch vorzubeugen, wird das Schlüsselelement solange in der entsprechenden Kontrolleinheit festgehalten, bis zum einen der Deckel des Müllcontainers wieder verschlossen und zum anderen das entsprechende Entgelt bezahlt worden ist.

Aus dem Prospekt "Pöttinger - Entsorgungstechnik, Multipress Eco" ist ein Müllentsorgungssystem bekannt, bei dem ein Müllsammelcontainer in der genannten Weise mittels einer Magnetwertkarte betrieben werden kann. Zusätzlich ist der Sammelcontainer mit einer eigenen Containerspeicherkarte versehen, auf der Daten betreffend die Müllabgabevorgänge wie z. B. Kunden, Müllmengen, Abgabezeitpunkte, Verrechnung und Saldo der Guthaben abgespeichert werden. Zur Auswertung dieser Daten kann die containereigene Speicherkarte aus dem Container entnommen und auf einer entsprechenden Kartenlesestation gelesen und ausgedruckt werden. Dieses Müllentsorgungssystem löst jedoch das Problem der Kartenaufladung nicht und ist auch hinsichtlich der Auswertung der am Container gespeicherten Daten verbesserungsfähig.

Ein Verfahren zum automatischen Betreiben eines Sammelcontainers gemäß dem Oberbegriff des Anspruchs 1 sowie ein System zum automatischen Betreiben eines Sammelcontainers gemäß dem Oberbegriff des Anspruches 11 zeigt die EP 0 786 423 A1. Darin wird die Übertragung der an einem Sammelcontainer gesammelten Benutzer- und Containerdaten per Datenfernübertragung auf einen zentralen Rechner vorgeschlagen, um die entsprechenden Daten nicht vor Ort an dem Sammelcontainer auslesen zu müssen. Die Abbuchungen finden an einer an dem Container vorgesehenen Zahlungsvorrichtung selbst statt und werden sodann zu statistischen Zwecken an den zentralen Rechner übertragen.

Weiterhin zeigt die EP 0 876 970 A1 ein ähnliches Verfahren zum automatischen Betreiben eines Sammelcontainers, bei dem ebenfalls per Datenfernübertragung bestimmte Container- und Benutzerdaten auf einen zentralen Rechner übertragen werden.

Der vorliegenden Erfindung liegt daher die Aufgabe zugrunde, ein verbessertes Verfahren und ein verbessertes System der eingangs genannten Art zu schaffen, die Nachteile des Standes der Technik vermeiden und letzteren in vorteilhafter Weise weiterbilden. Insbesondere soll der Betrieb der Sammelcontainer vereinfacht und die Handhabung der Entgeltbezahlung benutzer- und betreiberfreundlicher gestaltet werden.

Diese Aufgabe wird erfindungsgemäß durch ein Verfahren gemäß Patentanspruch 1 sowie ein System gemäß Patentanspruch 11 gelöst. Vorteilhafte Ausgestaltungen der Erfindung sind Gegenstand der abhängigen Ansprüche.

Erfindungsgemäß ist also vorgesehen, daß von der Entsorgungsdatenbank an den jeweiligen Containerbenutzer über eine Internetverbindung dessen Benutzerdaten bereitgestellt und/oder automatisch übermittelt werden, und daß von einem Containerbenutzer an die Entsorgungsdatenbank übertragene Benutzerdaten von der Entsorgungsdatenbank an den jeweiligen Containerbetreiber über eine Internetverbindung bereitgestellt und/oder automatisch übermittelt werden.

Dadurch, dass die Entsorgungsdatenbank eiektrpnisch mit einem Containerbetreiber über das Internet verbunden in hat der Containerbetreiber Zugriff auf die ihn interessierenden Daten, die in der Entsorgungsdatenbank gespeichert sind, hat. Von der Entsorgungsdatenbank können an den jeweiligen Containerbetreiber Benutzerdaten oder auch Containerdaten abrufbar bereitgestellt oder in vorgegebenen Intervallen automatisch übermittelt werden.

Die zentrale Entsorgungsdatenbank ist also vorteilhafterweise nicht interner Teil des betreibereigenen Systems, sondern kann extern zu diesem aufgestellt sein. In Weiterbildung der Erfindung können eine Mehrzahl von Sammelcontainern und auch eine Mehrzahl von Containerbetreibern mit einer zentralen Entsorgungsdatenbank verbunden sein. Dementsprechend werden dann Benutzerdaten bzw. Containerdaten von einer Mehrzahl von Sammelcontainern an die zentrale Entsorgungsdatenbank übermittelt. Ebenso können von der Entsorgungsdatenbank die Benutzerdaten sowie die jeweiligen Containerdaten an den jeweils betroffenen der Mehrzahl von Containerbetreibern bereitgestellt werden. In der Entsorgungsdatenbank werden alle notwendigen Daten bereitgehalten, die zur Benutzung und zum Betreiben der Sammelcontainer notwendig sind.

Der Containerbenutzer und Müllverursacher hat unmittelbar über das Internet Zugriff auf die zentrale Entsorgungsdatenbank. Von der Entsorgungsdatenbank können an den Containerbenutzer über das Internet die den jeweiligen Benutzer betreffenden Benutzerdaten bereitgestellt bzw. automatisch übermittelt werden. Hierdurch kann der Containerbenutzer Informationen über seinen eigenen Müllverbrauch oder seinen Kontostand erhalten. Weiterhin kann der Benutzer Daten an die Entsorgungsdatenbank übermitteln. Insbesondere kann ein Auffüllen des Benutzerkontos unmittelbar durch den Containerbenutzer nach Art des Internet-Banking bewerkstelligt werden.

Die Verbuchung des Entgeltes ist nicht mehr durch das auf der Benutzeridentifizierungs-Chipkarte gespeicherte Guthaben beschränkt, es kann ein Abgleich mit einem zentral geführten Benutzerkonto erfolgen. Dies vereinfacht auch das Auffüllen des Benutzerkontos, da hierzu nicht die Identifizierungskarte zu dem jeweiligen Containerbetreiber getragen werden muß. Das elektronisch geführte zentrale Benutzerkonto kann in üblicher Weise per Bankeinzug, Vorabüberweisung etc. aufgefüllt werden. Zum anderen vereinfacht die automatische Datenübertragung auf die zentrale Entsorgungsdatenbank die Abrechnung durch den Containerbetreiber. Dieser braucht nicht mehr physisch zu dem Sammelcontainer gehen, um die darin vorgesehene Containerspeicherkarte zu entnehmen und die entsprechenden Daten zu erhalten. Da der Containerbetreiber über eine Internetverbindung an die Entsorgungsdatenbank angeschlossen ist können Benutzerdaten und/oder Containerdaten von dem Containerbetreiber abgefragt bzw. automatisch von der Entsorgungsdatenbank an den Containerbetreiber übermittelt werden.

Die zentrale Entsorgungsdatenbank und der jeweilige Sammelcontainer können über das Internet miteinander verbunden sein. Dies kommt insbesondere bei einer Festnetzanbindung des Sammelcontainers in Betracht. Vorzugsweise jedoch erfolgt der Datenaustausch zwischen der Entsorgungsdatenbank und dem jeweiligen Sammelcontainer über Mobilfunk. Die zentrale Entsorgungsdatenbank ist dabei vorzugsweise Teil eines Web-Servers.

In Weiterbildung der Erfindung werden von der Entsorgungsdatenbank an den jeweiligen Sammelcontainer Benutzerdaten übermittelt, anhand derer vor der Annahme des jeweiligen Sammelguts durch den Sammelcontainer automatisch geprüft werden kann, ob der Einwurf des jeweiligen Sammelguts von dem Benutzerkonto gedeckt wird. Von der Entsorgungsdatenbank kann insbesondere der Stand des Benutzerkontos an den Sammelcontainer bereitgestellt werden, so daß dieser abgleichen kann, ob das Benutzerkonto soweit aufgefüllt ist, daß das Entgelt für die einzuwerfende Sammelgutmenge abgebucht werden kann. Dennoch kann das Guthaben des Benutzerkontos auf der entsprechenden Identifizierungskarte gespeichert sein und bei Benutzung der Identifizierungskarte entsprechend abgeändert werden. In diesem Fall kann die Übertragung des Kontostandes von dem elektronisch geführten Benutzerkonto an den Sammelcontainer hauptsächlich dazu dienen, zwischenzeitlich durchgeführte Auffüllungen des Benutzerkontos zu berücksichtigen und gegebenenfalls an dem Sammelcontainer auf die Identifizierungskarte zu schreiben.

Vorzugsweise werden zwischen dem Sammelcontainer und der zentralen Entsorgungsdatenbank nicht nur Daten betreffend die Verbuchung der jeweils eingeworfenen Sammelgutmengen ausgetauscht. Um die logistische Handhabung der Sammelcontainer zu vereinfachen, können von dem Sammelcontainer an die zentrale Entsorgungsdatenbank Containerdaten, insbesondere Verbrauchsdaten, Füllstandsdaten und/oder Wartungsdaten übermittelt werden. Dies kann automatisch in Intervallen erfolgen. Die Übermittlung kann auch von der zentralen Entsorgungsdatenbank aus gesteuert werden, insbesondere können die Daten auf Abfrage übermittelt werden. Die Übermittlung der Containerdaten erlaubt es dem Containerbetreiber zu entscheiden, ob der jeweilige Sammelcontainer ausgetauscht werden muß, z. B. weil er voll ist. Auch die Wartung kann anhand dieser Daten durchgeführt werden. Ebenso können Auswertungen betreffend das Einwurfverhalten, Rentabilität und dergleichen einfach anhand der übermittelten Daten durchgeführt werden.

Der Datenaustausch zwischen der Entsorgungsdatenbank und einem jeweiligen Sammelcontainer braucht nicht online jedesmal dann erfolgen, wenn der Sammelcontainer in Benutzung ist. Es kann ausreichend sein, den Datenaustausch in vorgegebenen Intervallen zu bewerkstelligen. Insbesondere kann der Datenaustausch nachts erfolgen, wenn die Verfügbarkeit und die Benutzerkosten der Datenfernübertragung günstig sind. Die von der Entsorgungsdatenbank an den Sammelcontainer bereitgestellten Benutzerdaten zur Identifizierung des jeweiligen Benutzers oder zur Verbuchung des jeweils eingeworfenen Sammelguts werden in einem Speicher an dem Sammelcontainer gespeichert, so daß von einer entsprechenden Recheneinheit an dem Sammelcontainer der entsprechende Datenabgleich erfolgen kann. Insbesondere können die Daten einer den Benutzer identifizierenden Karte eingelesen, die zugehörigen Benutzerdaten aus den abgespeicherten Benutzerdaten aufgerufen und der entsprechende Datenabgleich von der Sammelcontainer-Rechnereinheit durchgeführt werden. Es kann jedoch dann, wenn dies notwendig ist, online eine Aktualisierung der zu einem früheren Zeitpunkt übertragenen Benutzerdaten bewerkstelligt werden. Insbesondere dann, wenn der Zugriff auf den Sammelcontainer aufgrund der vorab gespeicherten Daten verweigert wird, können von dem Sammelcontainer automatisch aktuelle Benutzerdaten von der Entsorgungsdatenbank abgefragt werden. So kann dann, wenn der gespeicherte Stand des Benutzerkontos oder auch der von der Identifizierungskarte abgefragte Stand des Benutzerkontos den Einwurf der Sammelgutmenge nicht decken würde, der Stand des Benutzerkontos aktuell von der Entsorgungsdatenbank abgefragt werden. Hierdurch kann z. B. eine zwischenzeitlich durchgeführte Kontoauffüllung berücksichtigt werden.

Die vorgegebenen Intervalle für den Datenaustausch zwischen der Entsorgungsdatenbank und dem Sammelcontainer können auch in anderen Fällen durchbrochen werden, z. B. dann, wenn ein Benutzer seine Identifizierungskarte sperren lassen möchte.

In Weiterbildung der Erfindung kann auch vorgesehen sein, daß sich ein neuer Benutzer über eine Internetverbindung selbst in der Entsorgungsdatenbank anlegen kann. Die Registrierung erfolgt also über die Entsorgungsdatenbank. Entsprechende Registrierungsdaten werden per Internet von dem neuen Benutzer zu der Entsorgungsdatenbank übertragen. Vorzugsweise wird dem neuen Benutzer bei Aufrufen der Entsorgungsdatenbank eine entsprechende Maske bereitgestellt, in die er die relevanten Benutzerdaten eintragen kann. Zur Registrierung bei dem entsprechenden Containerbetreiber werden dann die entsprechenden Daten betreffend den neuen Benutzer von der Entsorgungsdatenbank an den jeweiligen Containerbetreiber übermittelt. Hierdurch kann die Registrierung in einfacher und für den neuen Benutzer bequemer Weise bewerkstelligt werden.

Die Anbindung der Sammelcontainer an die zentrale Entsorgungsdatenbank mittels elektronischer Datenfernübertragung erlaubt es, eine Bedienung des Containers auch per Handy vorzusehen. Zur Überprüfung der Zugangsberechtigung bzw. zum Öffnen des Sammelcontainers kann von dem Sammelcontainer bzw. der zentralen Entsorgungsdatenbank eine über ein Mobilfunknetz eingegebene Nachricht abgefragt werden. Insbesondere kann eine Containersteuerung per SMS vorgesehen sein. Als Reaktion auf eine solche SMS kann der Wert des eingeworfenen Mülls auch als Geldbetrag über die Telefonrechnung des jeweiligen Mobilfunkanbieters eingezogen werden.

Bei einer kartenlosen Bedienung des Sammelcontainers per Handy kann eine Identifikation des jeweiligen Containerbenutzers durch die Handykennung, die sogenannte GSM-Nummer, erreicht werden. Zusätzlich kann vorgesehen sein, daß der Containerbenutzer per Handy ein Paßwort an den Sammelcontainer schicken muß. Zu dieser Art der Identifizierung des Containerbenutzers am Sammelcontainer werden die entsprechenden Daten bei der Registrierung des Benutzers an die Entsorgungsdatenbank bzw. den Containerbetreiber übermittelt.

Um Mißbrauch des Containers vorzubeugen, kann eine Kameraüberwachung vorgesehen sein. In Weiterbildung der Erfindung kann der Sammelcontainer mittels einer Kamera überwacht und können entsprechende Bilddaten automatisch an die Entsorgungsdatenbank übermittelt werden. Vorzugsweise wird die Kamera nur bei Erfassung eines sich dem Container nähernden Objekts eingeschaltet. Hierzu kann ein Bewegungsmelder oder ein Transponderzugang zum System vorgesehen sein.

Weiter kann eine Bedienung, Wartung und Fernsteuerung des Containers über einen Internetbrowser vorgesehen sein. Es wird ein kleiner Chip mit integriertem Web-Server vorgesehen, der über jeden Browser angesprochen werden kann. Der Chip läßt sich problemlos mit der Steuerung elektrischer Geräte verbinden und die Kommunikation verläuft auch in umgekehrter Richtung. Sensoren können die Füllung des Containers erfassen, die Werte automatisch im Internet darstellen und eine Meldung an die Firmenzentrale weiterleiten. Die Daten gehen anschließend über eine entsprechende Schnittstelle direkt in die Software für die Routenplanung und können die Grundlage für eine Streckenplanung bilden.

Die Erfindung wird nachfolgend anhand eines bevorzugten Ausführungsbeispieles und zugehöriger Zeichnungen näher erläutert.

Der in der Figur gezeigte Sammelcontainer 1 besitzt eine elektronische Steuereinrichtung 2, die das Öffnen und Schließen des Containers steuert. Der Container ist mit einem Deckel versehen, der erst nach Identifizierung eines registrierten Benutzers geöffnet wird. Hierzu besitzt die Steuereinrichtung 2 eine Kartenleseeinrichtung, in die eine Identifizierungskarte eines Benutzers eingeschoben werden kann. Es sind jedoch auch andere Mittel zur Identifizierung des Benutzers möglich.

Der Container ist des weiteren mit einer nicht näher gezeigten Waage versehen, mit der das einzuwerfende Sammelgut gewogen werden kann. Anhand des Gewichts des einzuwerfenden Sammelgutes wird das dafür zu bezahlende Entgelt von der Steuereinrichtung 2 berechnet.

Bezüglich der weiteren Ausbildung der Waage, der Deckelschließvorrichtung sowie der Identifizierungseinrichtung kann auf die EP 0 642 106 A1 Bezug genommen werden.

Der Sammelcontainer 1 ist über eine Mobilfunkverbindung 3 mit einem Web-Server 4 verbindbar, der eine Entsorgungsdatenbank 5 enthält.

Andererseits ist der Sammelcontainer über eine geeignete Datenübertragungsverbindung 6, die beispielsweise als Mobilfunkverbindung ausgebildet sein kann, mit dem Containerbetreiber 7 verbunden. Über die genannte Mobilfunkverbindung 6 können z. B. Störmeldungen an den Betreiber gesendet werden, wenn bei dem Sammelcontainer 1 eine Störung auftritt und eine sofortige Wartung erforderlich wird.

Der Web-Server 4 ist über eine Internetverbindung 8 mit dem Containerbetreiber 7 verbindbar, so daß dieser auf die ihn betreffenden Daten der Entsorgungsdatenbank 5 Zugriff hat. Ferner ist der Web-Server 4 über eine Internetverbindung 9 mit einem Computersystem eines Containerbenutzers verbindbar, so daß zwischen der Entsorgungsdatenbank 5 und dem Benutzer 10 ein Datenaustausch ermöglicht ist.

Der Betrieb des Sammelcontainers 1 gestaltet sich folgendermaßen:

Zunächst muß der Benutzer 10 zu seinem lokalen Betreiber 7, der in der Regel seine Gemeindeverwaltung oder sein Landratsamt ist, um sich dort registrieren zu lassen. Hierzu meldet sich der Containerbetreiber mit einer entsprechenden Kennung bei dem Web-Server 4 an und gibt die Daten des Benutzers direkt über das Webinterface in die Entsorgungsdatenbank 5 ein. Nach erfolgreichem Speichern des neuen Kunden erhält der Containerbetreiber 7 automatisch vom Web-Server 4 eine E-Mail mit den persönlichen Zugangsdaten des Kunden zugesandt. Wurde beim Anlegen des Kunden auch eine E-Mailadresse eingegeben, so erhält auch der Benutzer 10 über die Internetverbindung 9 die Zugangsdaten für sein Webinterface zu der Entsorgungsdatenbank 5.

In alternativer Weiterbildung der Erfindung kann auch vorgesehen sein, daß der Benutzer 10 die Möglichkeit hat, sich selbst über eine Internetverbindung 9 in der Entsorgungsdatenbank 5 anzulegen. Vorzugsweise werden von der Entsorgungsdatenbank 5 bzw. dem entsprechenden Web-Server die zur Registrierung notwendigen Daten betreffend den neuen Benutzer abgefragt, so daß dieser die entsprechenden Daten an die Entsorgungsdatenbank 5 übermittelt. Der Web-Server legt in der Entsorgungsdatenbank 5 den neuen Kunden an und übermittelt die notwendigen Daten an den Containerbetreiber 7, so daß der neue Benutzer auch bei dem Containerbetreiber 7 registriert ist. Hierdurch erspart sich der Containerbenutzer den Weg zu dem entsprechenden Containerbetreiber.

Mit den Benutzerdaten werden auch Informationen zum Beschreiben der Identifizierungskarte in der Datenbank gespeichert. Nach erfolgreicher Anlage des neuen Kunden werden dessen Benutzerkennungsdaten an den Containerbetreiber 7 übermittelt, der daraufhin die Möglichkeit hat, die Information auszudrucken und dem Kunden auszuhändigen.

Ferner wird bei dem Containerbetreiber 7 eine Kundenidentifizierungskarte mit den relevanten Benutzerdaten beschrieben und an den Benutzer 10 ausgehändigt.

Zu den relevanten gespeicherten Benutzerdaten kann auch ein Guthaben zur Bezahlung des Benutzungsentgelts für die Benutzung des Sammelcontainers gehören. Dieses Guthaben kann auf die an den Benutzer 10 ausgehändigte Karte geschrieben und kann in der Entsorgungsdatenbank 5 abgespeichert werden. Das Guthaben kann auch nur in der Datenbank gespeichert sein und braucht nicht auf die Karte geschrieben zu werden. Der Containerbetreiber 7 hat die Möglichkeit, das Kartenguthaben über die Internetapplikation neu zu bestimmen. Hat der Benutzer 10 z. B. durch Einzahlung auf ein Konto des Containerbetreibers 7 sein Guthaben aufgefüllt, übermittelt dieser den Betrag an die Entsorgungsdatenbank 5, mit der das Benutzerkonto des entsprechenden Benutzers 10 aufgefüllt werden soll. Die Information über den neuen Kartenwert, d. h. über die Höhe des Guthabens wird auf dem Web-Server 4 für die nächste Kommunikation zwischen dem Webserver und den betreffenden Sammelcontainern 1 bereitgestellt, wie noch näher erläutert werden wird.

Für den Containerbetreiber 7 besteht die Möglichkeit, die an den Benutzer 10 ausgegebene Karte sperren zu lassen, so daß diese nicht mehr zum Öffnen der entsprechenden Sammelcontainer 1 verwendet werden kann. Der Containerbetreiber übermittelt die entsprechenden Sperrdaten an die Entsorgungsdatenbank 5. Die Sperrinformation der betreffenden Karte wird nun auf dem Web-Server 4 für die nächste Kommunikation zwischen der Entsorgungsdatenbank 5 und dem Container zum Abholen bereitgestellt. Die Sperre wird vorzugsweise bei der nächsten periodischen Datenübertragung durchgeführt. Analog kann die Karte wieder entsperrt werden.

Im Betrieb des Systems werden Daten von der Entsorgungsdatenbank 5 zum Sammelcontainer 1 beliebig oft, vorzugsweise nachts, übertragen. Z. B. baut der Web-Server 4 hierzu eine Verbindung zu den betreffenden Sammelcontainern 1 auf. Der Ansatz hat den Vorteil, daß zum einen die Mobilfunkkosten für den Verbindungsaufbau günstiger sind und zum anderen die Möglichkeit ausgeschlossen wird, daß verschiedene Container die Internetapplikation zur gleichen Zeit anrufen und somit eine Besetztsituation entsteht.

Der Kunde kann solange Müll in den Container einwerfen, bis sein Guthaben auf der ihm ausgehändigten Karte einen vorbestimmten Wert unterschritten hat. Wird dies bei der Benutzung eines Sammelcontainers 1 durch den Benutzer 10 festestellt, baut dieser Sammelcontainer 1 eine Verbindung zu dem Web-Server 4 auf. In diesem Schritt wird überprüft, ob der Benutzer 10 zwischenzeitlich seine Karte aufgeladen hat und eine derartige Information in der Entsorgungsdatenbank 5 abgelegt ist. Ist dies der Fall, wird dieses Guthaben zu dem Sammelcontainer 1 transferiert und über das am Sammelcontainer 1 vorgesehene Schreibgerät auf die Karte geschrieben. Hierbei wird die aktuelle Müllmenge berücksichtigt.

Bei einem Datenaustausch zwischen der Entsorgungsdatenbank 5 und den entsprechenden Sammelcontainern 1 werden auch Sperrdaten übertragen. Sind in der Entsorgungsdatenbank 5 Sperrinformationen betreffend eine Karte abgelegt, die von dem Containerbetreiber 7, aber auch von dem jeweiligen Benutzer 10 über die Internetverbindungen 8 bzw. 9 eingegeben werden können, werden diese Informationen zu dem jeweiligen Sammelcontainern 1 übertragen, um bei Einschieben der entsprechenden Karte die Zugangsberechtigung zu verweigern.

Über die Internetverbindung 9 hat der jeweilige Benutzer 10 direkt die Möglichkeit, verschiedenste Informationen über das System abzufragen. Insbesondere handelt es sich dabei um statistische Informationen, Informationen rund um das gesamte System sowie Containerstandplätze innerhalb seines Containerbetreibers 7. Des weiteren hat er die Möglichkeit, seine Identifizierungskarte direkt aufzuladen, ohne den Containerbetreiber 7 vor Ort aufsuchen zu müssen. Die Auffüllung seines Benutzerkontos über die Internetverbindung 9 kann beispielsweise per Bankeinzug, den der jeweilige Benutzer 10 gegenüber dem Betreiber abgegeben hat, oder auch durch Rechnungsstellung erfolgen. Ferner kann der Benutzer 10 über die Internetverbindung 9 seine Karte sperren, z. B. für den Fall, daß die Karte verloren wurde. Das Entsperren kann ebenfalls über die Internetverbindung 9 vorgenommen werden, nicht jedoch dann, wenn die Karte von dem Containerbetreiber 7 gesperrt wurde.

Will der Benutzer 10 Sammelgut in den Sammelcontainer 1 werfen, identifiziert er sich dort mittels seiner Karte. Der Sammelcontainer 1 wird geöffnet, das eingeworfene Sammelgut wird gewogen und die Steuereinrichtung 2 des Sammelcontainers 1 berechnet den abzubuchenden Betrag entsprechend der eingeworfenen Sammelgutmenge. Der entsprechende Betrag wird von der Karte abgebucht und in einem Speicher an dem Sammelgutcontainer abgelegt. Soweit ist für den Benutzer 10 der Vorgang des Sammelguteinwerfens beendet. Er kann seine Karte entnehmen und nach Hause gehen.

In der Folge werden dann von dem Sammelcontainer 1 die auf diese Weise gespeicherten Daten an den Web-Server 4 übertragen. Die zu übertragenden Daten können Verbrauchsdaten, Füllstandsdaten und Wartungsdaten umfassen. Hierdurch erhält die Entsorgungsdatenbank 5 alle aktuellen Daten sowohl der Sammelcontainer 1 als auch der entsprechenden Benutzerdaten, so daß der Datenbestand in der Entsorgungsdatenbank 5 abgeglichen und aktualisiert werden kann. Die entsprechenden Daten, gegebenenfalls nach einer Aufbereitung werden dann von dem Web-Server 4 sowohl an den Containerbetreiber 7 als auch an den Benutzer 10 bereitgestellt. Hier werden jeweils nur die relevanten Daten angegeben. Die Bereitstellung kann derart erfolgen, daß die Daten vom Containerbetreiber 7 bzw. vom Benutzer 10 aus abrufbar sind. Es können auch automatische Übermittlungen an den Containerbetreiber 7 als auch an den Benutzer 10 vorgesehen sein.

## Patentansprüche

1. Verfahren zum automatischen Betreiben eines Sammelcontainers (1) für Sammelgut wie Müll und dergleichen, der nur gegen Entgelt von bei einem Containerbetreiber (7) registrierten Benutzern (10) benutzbar ist, mit folgenden Schritten:
automatische Erfassung eines jeweiligen Benutzers (10) und/oder dessen Zugangsberechtigung,
automatische Erfassung des jeweils einzuwerfenden Sammelguts, sowie
automatische Verbuchung des erfaßten Sammelguts auf ein elektronisches Benutzerkonto des erfaßten Benutzers,
wobei das elektronische Benutzerkonto auf einer zentralen, vom Sammelcontainer (1) örtlich getrennten Entsorgungsdatenbank (5) geführt wird, Daten zur Verbuchung des eingeworfenen Sammelguts zwischen dem Sammelcontainer (1) und der Entsorgungsdatenbank (5) per Datenfernübertragung ausgetauscht werden, sowie von der Entsorgungsdatenbank (5) an den Containerbetreiber (7) Benutzerdaten und/oder Containerdaten über ein elektronisches Netzwerk (8) automatisch übermittelt und/oder abrufbar bereitgestellt werden,
**dadurch gekennzeichnet, daß**
von der Entsorgungsdatenbank (5) an den jeweiligen Containerbenutzer (10) über eine Internetverbindung (9) dessen Benutzerdaten bereitgestellt und/oder automatisch übermittelt werden, und daß von einem Containerbenutzer (10) an die Entsorgungsdatenbank (5) übertragene Benutzerdaten von der Entsorgungsdatenbank (5) an den jeweiligen Containerbetreiber (7) über eine Internetverbindung (8) bereitgestellt und/oder automatisch übermittelt werden.

2. Verfahren nach dem vorhergehenden Anspruch, wobei die Daten zur Verbuchung zwischen Entsorgungsdatenbank (5) und Sammelcontainer (1) über Mobilfunk ausgetauscht werden.

3. Verfahren nach einem der vorhergehenden Ansprüche, wobei von der Entsorgungsdatenbank (5) an den Sammelcontainer (1) automatisch Benutzerdaten übermittelt werden, anhand derer vor der Annahme des jeweiligen Sammelguts durch den Sammelcontainer (1) automatisch geprüft wird, ob der Einwurf des jeweiligen Sammelguts von dem Benutzerkonto gedeckt wird.

4. Verfahren nach einem der vorhergehenden Ansprüche, wobei von dem Sammelcontainer (1) an die Entsorgungsdatenbank (5) automatisch Containerdaten, insbesondere Verbrauchsdaten, Füllstandsdaten und/oder Wartungsstatusdaten, bereitgestellt bzw. übermittelt werden.

5. Verfahren nach einem der vorhergehenden Ansprüche, wobei von der Entsorgungsdatenbank (5) an den Containerbetreiber (7) die Benutzerdaten und/oder Containerdaten wie Entgeltverbuchungsdaten, Verbrauchsdaten, Füllstandsdaten, Benutzerdaten und/oder Wartungsstatusdaten über das Internet (8) abrufbar bereitgestellt und/oder automatisch übermittelt werden.

6. Verfahren nach einem der vorhergehenden Ansprüche, wobei bei einer Verweigerung des Zugriffs auf den Sammelcontainer (1) anhand der übermittelten und/oder von einer Benutzeridentifikationskarte eingelesenen Benutzerdaten durch den Sammelcontainer (1) automatisch aktuelle Benutzerdaten von der Entsorgungsdatenbank (5) abgefragt werden.

7. Verfahren nach einem der vorhergehenden Ansprüche, wobei von einer Mehrzahl von Sammelcontainern (1) Benutzerdaten und/oder Containerdaten an die zentrale Entsorgungsdatenbank (5) übermittelt werden und/oder von der Entsorgungsdatenbank (5) Benutzerdaten und/oder Containerdaten an eine Mehrzahl von Containerbetreibern (7) bereitgestellt werden.

8. Verfahren nach einem der vorhergehenden Ansprüche, wobei zur Registrierung eines neuen Containerbenutzers Registrierungsdaten zwischen diesem Containerbenutzer (10) und der Entsorgungsdatenbank (5) über eine Internetverbindung (9) ausgetauscht und sodann Daten betreffend den neuen Containerbenutzer von der Entsorgungsdatenbank (5) zu dem Containerbetreiber (7) über eine Internetverbindung (8) übertragen werden.

9. Verfahren nach einem der vorhergehenden Ansprüche, wobei zur Überprüfung der Zugangsberechtigung und/oder zum Öffnen des Sammelcontainers (1) eine über ein Mobilfunknetz eingegebene Nachricht abgefragt wird.

10. Verfahren nach einem der vorhergehenden Ansprüche, wobei der Sammelcontainer (1) mittels einer Kamera überwacht und entsprechende Bilddaten automatisch an die Entsorgungsdatenbank (5) übermittelt werden, wobei vorzugsweise die Kamera nur bei Erfassung eines sich dem Sammelcontainer (1) nähernden Objekts eingeschaltet wird.

11. System zum automatischen Betreiben eines Sammelcontainers (1) für Sammelgut wie Müll und dergleichen, der nur gegen Entgelt von bei einem Containerbetreiber (7) registrierten Benutzern (10) benutzbar ist, mit einer ersten Erfassungseinrichtung zur Erfassung eines jeweiligen Benutzers und/oder dessen Zugangsberechtigung, einer zweiten Erfassungseinrichtung zur Erfassung des jeweils eingeworfenen Sammelguts, einem Datenspeicher zur Speicherung eines Benutzerkontos sowie einer Recheneinheit (2) zur Verbuchung des erfaßten Sammelguts auf das elektronische Benutzerkonto, wobei eine zentrale Entsorgungsdatenbank (5) zur Führung des Benutzerkontos von dem Sammelcontainer (1) örtlich getrennt vorgesehen, eine Datenfernübertragungsvorrichtung (3) zur Verbindung der Entsorgungsdatenbank (5) mit dem Sammelcontainer (1) vorgesehen, sowie ein elektronisches Netzwerk (8) zur Verbindung der Entsorgungsdatenbank (5) mit dem Containerbetreiber (7) vorgesehen sind,
**dadurch gekennzeichnet, daß**
eine Einrichtung zur Übermittlung von Benutzerdaten zwischen der Entsorgungsdatenbank (5) und Containerbenutzern (10) über eine Internetverbindung (9) vorgesehen ist, wobei diese Einrichtung dazu vorgesehen ist, daß von der Entsorgungsdatenbank (5) an den jeweiligen Containerbenutzer (10) über die Internetverbindung (9) dessen Benutzerdaten bereitgestellt und/oder automatisch übermittelt werden, und daß weiterhin eine Einrichtung zur automatischen Bereitstellung und/oder automatischen Übermittlung der durch einen Containerbenutzer (10) an die Entsorgungsdatenbank (5) übertragenen Benutzerdaten an den jeweiligen Containerbetreiber (7) über eine Internetverbindung (8) vorgesehen ist.

12. System nach dem vorhergehenden Anspruch, wobei als die Entsorgungsdatenbank (5) Teil eines Webservers (4) ist.

13. System nach dem vorhergehenden Anspruch, wobei eine Prüfeinrichtung (2) am Sammelcontainer (1) vorgesehen ist, die derart ausgebildet ist, daß anhand von von der Entsorgungsdatenbank (5) an den Sammelcontainer (1) übermittelter Benutzerdaten vor der Annahme des jeweiligen Sammelguts durch den Sammelcontainer (1) automatisch geprüft wird, ob der Einwurf des jeweiligen Sammelguts von dem Benutzerkonto gedeckt wird.

14. System nach einem der vorhergehenden Ansprüche, wobei eine Einrichtung zur Übermittlung von Containerdaten, insbesondere Verbrauchsdaten, Füllstandsdaten und/oder Wartungsstatusdaten von dem Sammelcontainer (1) an die Entsorgungsdatenbank (5) vorgesehen ist.

15. System nach einem der vorhergehenden Ansprüche, wobei eine Einrichtung zur Übermittlung von Benutzerdaten und/oder Containerdaten von der Entsorgungsdatenbank (5) an einen Containerbetreiber (7) vorgesehen ist.

16. System nach einem der vorhergehenden Ansprüche, wobei Zeitschaltmittel zum Datenaustausch zwischen der Entsorgungsdatenbank (5) und dem Sammelcontainer (1) in vorgegebenen Intervallen, vorzugsweise in der Nacht, vorgesehen ist.

17. System nach einem der vorhergehenden Ansprüche, wobei eine Mehrzahl von Sammelcontainern (1) und/oder eine Mehrzahl von Containerbetreibern (7) mit der Entsorgungsdatenbank (5) über ein elektronisches Netzwerk, insbesondere das Internet, verbunden sind.

18. System nach einem der vorhergehenden Ansprüche, wobei eine Kamera zur Überwachung des Sammelcontainers (1) und eine Einrichtung zur automatischen Übermittlung der entsprechenden Bilddaten an die Entsorgungsdatenbank (5) vorgesehen sind, wobei vorzugsweise Erfassungsmittel zur Erfassung eines sich dem Container nähernden Objekts sowie eine Einschaltvorrichtung zur Einschaltung der Kamera in Abhängigkeit eines Signals der Erfassungseinrichtung vorgesehen sind.

## Claims

1. Method for the automatic operation of a collection container (1) for collectible material, such as waste and the like, to be used only against payment of a fee by users (10) registered with a container operator (7), comprising the following steps:
automatic identification of a respective user (10) and/or the user's access permission,
automatic identification of the respective collectible material to be dropped therein, and
automatic registration of the identified collectible material on an electronic user account for the identified user,
wherein the electronic user account is maintained in a central disposal database (5) located geographically apart from the collection container (1), data for registering the dropped-in collectible material are exchanged between the collection container (1) and the disposal database (5) via remote data transmission, and the disposal database (5) automatically transmits user data and/or container data and/or provides them in a retrievable manner through an electronic network (8) to the container operator (7),
**characterized in that**
the disposal database (5) automatically provides and/or transmits a container user's (10) user data to said user via an internet connection (9), and that user data transmitted to the disposal database (5) by a container user (10) are provided and/or transmitted automatically to the respective container operator (7) by the disposal database (5) via an internet connection.

2. Method according to the previous claim, wherein the data to be registered are exchanged between the disposal database (5) and the collection container (1) via mobile radio communication.

3. Method according to anyone of the previous claims, wherein the disposal database (5) automatically transmits user data to the collection container (1), said user data, prior to acceptance of the respective collectible material by the collecting container (1), being used for verification as to whether dropping of the respective collectible material is covered by the user account.

4. Method according to anyone of the previous claims, wherein the collection container (1) automatically provides or transmits, respectively, container data, in particular consumption data, filling level data and/or maintenance data, to the disposal database (5).

5. Method according to anyone of the previous claims, wherein the disposal database (5) provides the user data and/or container data, such as fee posting data, consumption data, fill level data, user data and/or maintenance status data, in a retrievable manner via the internet (8) and/or transmits them automatically.

6. Method according to anyone of the previous claims, wherein, in case the access to the collection container (1) is rejected based on the user data transmitted and/or read in from a user identification card, the collection container (1) automatically queries current user data from the disposal database.

7. Method according to anyone of the previous claims, wherein a plurality of collection containers (1) transmits user data and/or container data to the central disposal database (5) and/or the disposal database (5) provides user data and/or container data to a plurality of container operators (7).

8. Method according to anyone of the previous claims, wherein, in order to register a new container user, registration data are exchanged between said container user (10) and the disposal database (5) via an internet connection (9) and then data related to the new container user are transmitted by the disposal database (5) to the container operator (7) via an internet connection (8).

9. Method according to anyone of the previous claims, wherein, in order to verify the access permission and/or to open the collection container (1), a message entered via a mobile radio network is queried.

10. Method according to anyone of the previous claims, wherein the collection container (1) is monitored by means of a camera and corresponding image data are transmitted automatically to the disposal database (5), the camera preferably being switched on only upon identification of an object that approaches the collection container (1).

11. System for the automatic operation of a collection container (1) for collectible material, such as waste and the like, to be used only against payment of a fee by users (10) registered with a container operator (7), comprising a first identification means for identification of a respective user and/or said user's access permission, a second identification means for identification of the respective collectible material dropped in, a data memory for storing a user account and a computing unit (2) for posting the identified collectible material to the electronic user account, wherein a central disposal database (5) for maintaining the user account, located geographically apart from the collection container (1), a remote data transmission means (3) for connecting the disposal database (5) to the collection container (1) and an electronic network (8) for connecting the disposal database (5) to the container operator (7) are provided,
**characterized in that**,
a means for transmitting user data between the disposal database (5) and container users (10) via an internet connection (9) is provided, this means being provided such that the disposal database (5) provides and/or automatically transmits a container user's (10) user data to said respective user via said internet connection (9), and that further a means is provided for automatically providing and/or automatically transmitting the user data having been transmitted to the disposal database (5) by a container user (10) to the respective container operator (7) via an internet connection (8).

12. System according to the previous claim, wherein the disposal database (5) is part of a web server (4).

13. System according to the previous claim, wherein a verification means (2) is provided on the collection container (1) which is formed such that, prior to acceptance of the respective collectible material by the collecting container (1), said means verifies, based on the user data transmitted by the disposal database (5) to the collection container (1), whether dropping of the respective collectible material is covered by the user account.

14. System according to one of the previous claims, wherein a means for the transmission of container data, in particular consumption data, fill level data and/or maintenance status data from the collection container (1) to the disposal database (5) is provided.

15. System according to one of the previous claims, wherein a means for the transmission of user data and/or container data from the disposal database (5) to a container operator (7) is provided.

16. System according to one of the previous claims, wherein timer means for exchanging data between the disposal database (5) and the collection container (1) in predetermined intervals, preferably at night, are provided.

17. System according to one of the previous claims, wherein a plurality of collection containers (1) and/or a plurality of container operators (7) are connected to the disposal database (5) through an electronic network, in particular the internet.

18. System according to one of the previous claims, wherein a camera for monitoring the collection container (1) and a means for automatic transmission of the corresponding image data to the disposal database (5) are provided, preferably identification means for identification of an object approaching the container and a switch-on device for switching on the camera depending on a signal coming from the identification means being provided.

## Revendications

1. Procédé pour l'exploitation automatique d'un conteneur de ramassage (1) pour des objets ramassables, tels que des déchets ou analogue, qui ne peut être utilisé que contre rémunération payée par un utilisateur (10) enregistré chez un exploitant de conteneurs (7), comportant les étapes suivantes:
saisie automatique d'un utilisateur (10) correspondant ou de son autorisation d'accès,
saisie automatique des objets ramassables à introduire, et
comptabilisation automatique des objets ramassables saisis sur un compte utilisateur électronique de l'utilisateur saisi,
le compte utilisateur électronique étant géré dans une base de données centrale d'évacuation (5), séparée géographiquement du conteneur de ramassage (1), des données pour la comptabilisation des objets ramassables introduits étant échangées entre le conteneur de ramassage (1) et la base de données d'évacuation (5) par télétransmission de données, et des données utilisateur et/ou des données de conteneur étant transmises automatiquement à partir de la base de données d'évacuation (5) à l'exploitant de conteneurs via un réseau électronique (8) et/ou étant mises à la disposition de manière à être récupérées,
**caractérisé en ce que**
les données utilisateur de l'utilisateur du conteneur (10) sont mises à la disposition dudit utilisateur du conteneur et/ou lui transmises automatiquement par la base de données d'évacuation (5) via une connexion internet et **en ce que** des données utilisateur transmises par un utilisateur de conteneur (10) à la base de données d'évacuation (5) sont mises à la disposition de l'exploitant correspondant du conteneur (7) et/ou lui transmises automatiquement par la base de données d'évacuation (5) via une connexion internet.

2. Procédé selon la revendication précédente, **caractérisé en ce que** les données destinées à la comptabilisation sont échangées entre la base de données d'évacuation (5) et le conteneur de ramassage (1) par l'intermédiaire d'une télécommunication mobile.

3. Procédé selon l'une quelconque des revendications précédentes, **caractérisé en ce que** des données utilisateur sont transmises automatiquement à partir de la base de données d'évacuation (5) au conteneur de ramassage (1) par l'intermédiaire desquelles le conteneur de ramassage (1) vérifie, avant d'accepter les objets ramassables correspondants, si l'introduction des objets ramassables est couverte par le compte utilisateur.

4. Procédé selon l'une quelconque des revendications précédentes, **caractérisé en ce que** des donnés de conteneur, notamment des données de consommation, des données de niveau de remplissage, et/ou des données sur l'état d'entretien sont mises à la disposition de la base de données d'évacuation (5) ou transmises à celle-ci par le conteneur de ramassage (1).

5. Procédé selon l'une quelconque des revendications précédentes, **caractérisé en ce que** les données utilisateur et/ou les données de conteneur telles que des données de comptabilisation des frais, des données de consommation, des données de niveau de remplissage, des données utilisateur et/ou des données sur l'état d'entretien sont mises à la disposition de l'exploitant des conteneurs (7) par la base de données d'évacuation (5) de manière à pouvoir être récupérées et/ou transmises à celui-ci automatiquement via l'internet (8).

6. Procédé selon l'une quelconque des revendications précédentes, **caractérisé en ce qu'**au cas d'un refus d'accès au conteneur de ramassage (1) basé sur les données utilisateur transmises et/ou lues depuis une carte d'identification de l'utilisateur, le conteneur de ramassage (1) automatiquement interroge des données utilisateur actuelles depuis la base de données d'évacuation (5).

7. Procédé selon l'une quelconque des revendications précédentes, **caractérisé en ce qu'**une pluralité de conteneurs de ramassage (1) transmet des données utilisateur et/ou des données de conteneur à la base de données centrale d'évacuation (5), et/ou la base de données d'évacuation (5) met des données utilisateur et/ou des données de conteneur à la disposition d'une pluralité d'exploitants de conteneurs (7).

8. Procédé selon l'une quelconque des revendications précédentes, **caractérisé en ce que**, pour enregistrer un nouvel utilisateur de conteneur, des données d'enregistrement sont échangées entre cet utilisateur du conteneur (10) et la base de données d'évacuation (5) via une connexion internet (9), et ensuite la base de données d'évacuation (5) transmet des données concernant le nouvel utilisateur de conteneur à l'exploitant de conteneurs (7) via une connexion internet (8).

9. Procédé selon l'une quelconque des revendications précédentes, **caractérisé en ce que**, pour vérifier l'autorisation d'accès et/ou pour ouvrir le conteneur de ramassage (1), un message entré à l'aide d'un réseau de télécommunication mobile est interrogé.

10. Procédé selon l'une quelconque des revendications précédentes, **caractérisé en ce que** le conteneur de ramassage (1) est surveillé par l'intermédiaire d'une caméra et des données image correspondantes sont transmises automatiquement à la base de données d'évacuation (5), de préférence la caméra n'étant mise en marche que si un objet s'approchant du conteneur de ramassage (1) est saisi.

11. Système pour l'exploitation automatique d'un conteneur de ramassage (1) pour des objets ramassables, tels que des déchets ou analogue, qui ne peut être utilisé que contre rémunération payée par des utilisateurs (10) enregistrés chez un exploitant de conteneurs (7), comportant un premier moyen de saisie pour la saisie d'un utilisateur correspondant et/ou de son autorisation d'accès, un deuxième moyen de saisie pour la saisie des objets ramassables introduits respectivement, une mémoire de données pour la mémorisation d'un compte utilisateur et une unité de calcul (2) pour la comptabilisation des objets ramassables saisis sur le compte utilisateur électronique, une base de données d'évacuation (5) pour la gestion du compte utilisateur, séparée géographiquement du conteneur de ramassage (1), un dispositif de télétransmission de données (3) pour connecter la base de données d'évacuation (5) au conteneur de ramassage (1) et un réseau électronique (8) pour connecter la base de donnés d'évacuation à l'exploitant de conteneurs (7) étant prévus,
**caractérisé en ce que**
un moyen pour la transmission de données utilisateur entre la base de données d'évacuation (5) et des utilisateurs du conteneur (10) via une connexion internet (9) est prévue, ce moyen étant prévu afin que les données utilisateur de l'utilisateur correspondant du conteneur (10) soient mises à la disposition de celui-ci et/ou soient lui transmises automatiquement par la base de données d'évacuation (5) via la connexion internet (9), et **en ce qu'**en outre, un moyen est prévu pour la mise à la disposition automatique de l'exploitant correspondant (7) et/ou la transmission automatique à celui-ci des données utilisateur transmises par un utilisateur du conteneur (10) via une connexion internet (8).

12. Système selon la revendication précédente, **caractérisé en ce que** la base de données d'évacuation (5) fait partie d'un serveur web (4).

13. Système selon la revendication précédente, **caractérisé en ce qu'**un moyen de vérification (2) est prévu au conteneur de ramassage (1) qui est formé de manière que le conteneur de ramassage (1), avant d'accepter les objets ramassables correspondants, vérifie automatiquement par l'intermédiaire de données utilisateur transmises par la base de données d'évacuation (5) au conteneur de ramassage (1) si l'introduction des objets ramassables correspondants est couverte par le compte utilisateur.

14. Système selon l'une quelconque des revendications précédentes, **caractérisé en ce qu'**un moyen pour la transmission de données de conteneur, notamment des données de consommation, des données de niveau de remplissage et/ou des données sur l'état d'entretien, du conteneur de ramassage (1) à la base de données d'évacuation (5) est prévu.

15. Système selon l'une quelconque des revendications précédentes, **caractérisé en ce qu'**un moyen pour la transmission de données utilisateur et/ou de données de conteneur de la base de données d'évacuation (5) à un exploitant de conteneurs (7) est prévu.

16. Système selon l'une quelconque des revendications précédentes, dans lequel des moyens de minuterie pour l'échange de données entre la base de données d'évacuation (5) et le conteneur de ramassage (1) dans des intervalles prédéfinis, de préférence pendant la nuit, sont prévus.

17. Système selon l'une quelconque des revendications précédentes, dans lequel une pluralité de conteneurs de ramassage (1) et/ou une pluralité d'exploitants de conteneurs (7) sont connectés à la base de données d'évacuation (5), notamment via l'internet.

18. Système selon l'une quelconque des revendications précédentes, dans lequel une caméra pour la surveillance du conteneur de ramassage (1) et un moyen pour la transmission automatique des données image correspondantes à la base de données d'évacuation (5) sont prévus, de préférence des moyens de saisie étant prévus pour la saisie d'un objet s'approchant du conteneur ainsi qu'un dispositif de mise en marche pour la mise en marche de la caméra en dépendance d'un signal venant du moyen de saisie.
